# EUROPÄISCHE PATENTSCHRIFT

(11) **EP 1 209 084 B1**
(45) Veröffentlichungstag und Bekanntmachung des Hinweises auf die Patenterteilung: **10.08.2005**
(21) Anmeldenummer: 01120803.0
(22) Anmeldetag: 29.08.2001
(51) Int. Cl.: B65C 7/00

(54) **Etikettiereinrichtung**
Labelling device
Dispositiv d'étiquetage

(30) Priorität: 30.08.2000 DE 20014982 U
(43) Veröffentlichungstag der Anmeldung: 29.05.2002
(73) Patentinhaber: Jay Plastic Company, Cox Town, Bangalore 560005 (IN)
(72) Erfinder: Mohonot, Bijay Singh, Cox Town Bangalore 560-005 (IN)
(74) Vertreter: Friese, Martin

(56) Entgegenhaltungen:
- EP-A- 0 825 120
- GB-A- 2 275 887
- GB-A- 2 316 034

## Beschreibung

Die Erfindung betrifft eine Etikettiereinrichtung gemäß dem Oberbegriff von Anspruch 1 insbesondere für eine Verwendung beim Anbringen von Etiketten an kommerzielle Textilartikel.

Die GB-A-2 275 887 offenbart eine Etikettiereinrichtung gemäß dem Oberbegriff von Anspruch 1.

Die bekannte Etikettiereinrichtung hat den Nachteil, daß keine Nadelschutzkappe vorgesehen ist. Normalerweise wird die Nadelschutzkappe 13 (Fig. 7) mit Hilfe einer Schnur 23 (Fig. 7) am Boden der Etikettiereinrichtung 24 (Fig. 7) befestigt. Wenn sie in Gebrauch ist, hängt die Nadelkappe mit der Schnur nach unten, die der Arbeiter während des Etikettierens überwinden muß. Das ärgert den Arbeiter, und es kommt oft vor, daß der Arbeiter die Schnur für eine Erleichterung bei der Benutzung entfernt. Während des Vorganges geht die Nadelkappe verloren und ist nicht verfügbar, um die Nadel zu schützen, wenn sie nicht im Einsatz ist. Das kann eine Verletzung des Arbeiters bewirken, und es kann ebenfalls die Nadel beschädigen, weil sie nicht geschützt ist.

Der Erfindung liegt daher die Aufgabe zugrunde, eine Etikettiereinrichtung anzugeben, die eine sichere und zuverlässige Aufbewahrung einer Nadelschutzkappe gewährleistet.

Die Aufgabe der Erfindung wird durch die Merkmale von Anspruch 1 gelöst. Vorteilhafte Ausgestaltungen der Erfindung sind in den abhängigen Ansprüchen angegeben.

Um Etiketten an Bekleidungsstücke anzubringen, wird im allgemeinen ein Etikettenstift aus synthetischem Harz bei einer großen Anzahl von Artikeln wirksam und wirtschaftlich verwendet.

Ein Etikettenstift (Fig. 4) besteht aus einem Schaftabschnitt Ta, einem flachen Abschnitt Tb und einem Fadenabschnitt Td, die in unterschiedlichen Längen variieren. 50 bis 100 derartige Etikettenstifte werden an einem Verbindungsstab des Etikettenstiftes C mittels des Verbindungsteils des Etikettenstiftes Tc befestigt. Eine derartige Charge von verbundenen Etikettenstiften ist eine Etikettenstifteinheit Tu, die in einer einzelnen Einheit ausgebildet ist, die in eine Etikettiereinrichtung eingeführt wird.

Eine Etikettiereinrichtung ist eine Präzisionsvorrichtung, in die eine Etikettenstifteinheit eingeführt wird. Der Schaftabschnitt des Etikettenstiftes wird durch eine hohle Nadel 12 ausgestoßen, die ein Etikett und danach ein Bekleidungsstück durchdringt. Dadurch erreicht der Schaftabschnitt des Etikettenstiftes das andere Ende des Bekleidungsstückes, wodurch das Etikett am Bekleidungsstück befestigt und daran durch den flachen Abschnitt des Etikettenstiftes gehalten wird.

Die vorliegende Erfindung betrifft eine Verbesserung bei der Etikettiereinrichtung. Es gibt verschiedene Etikettiereinrichtungen, die bei unterschiedlichen Konstruktionen der Etikettenstifteinheit eingesetzt werden müssen. Eine Etikettenstifteinheit, die aus 50 Stiften besteht, erfordert eine andere Etikettiereinrichtung als eine Etikettierstifteinheit, die aus 100 Stiften besteht. Das ist der Fall, weil der Abstand Te (Fig. 4) des Etikettenstiftes nicht der gleiche ist. Normale Etikettenstifte weisen einen Abstand von 2 mm auf, wohingegen mikrobeabstandete Etikettenstifte einen Abstand von etwa 1 mm aufweisen. Mikrobeabstandete Etikettenstifte werden mit einem geringeren Abstand eingeführt, um eine kompakte Etikettenstifteinheit bereitzustellen, die aus einer größeren Anzahl von Etikettenstiften besteht, wodurch die Kosten wirtschaftlich gestaltet werden. Der Mechanismus in einer Etikettiereinrichtung ist derart, daß nur ein typischer Abstand in einem Etikettenstift geeignet ist.

Konkret gesagt, besteht eine Etikettiereinrichtung aus verschiedenen Arten von Präzisionsteilen. Ein bewegliches Element mit einem Kolben darauf wird mittels eines Zwischenhebels durch Drücken eines anderen Hebels in Richtung des Etikettenstiftes Tf (Fig. 4) angetrieben, der positioniert ist, damit er durch eine hohle Nadel ausgestoßen wird. Der Etikettenstift wird in eine Position gebracht und gehalten, damit er durch das Zuführelement und das Sperrelement ausgestoßen wird. Sobald der Etikettenstift ausgestoßen ist, zieht sich das Zuführelement zurück und bringt einen weiteren Etikettenstift nach unten und verriegelt ihn mit dem Sperrelement, wobei er für den nächsten Ausstoß noch einmal positioniert wird. Dieser Vorgang läuft jedesmal dann ab, wenn der Zwischenhebel betätigt wird. Der so positionierte Etikettenstift kann aus der Etikettiereinrichtung freigegeben werden, wenn es gewünscht wird, indem nur das Zuführelement und das Sperrelement entriegelt werden, indem die Zurückzieheinrichtung 16 (Fig. 1) zur hinteren Seite der Etikettiereinrichtung gezogen wird.

Im allgemeinen wird ein Etikettenstift für einen Ausstoß durch Drehung eines Zahnrades G (Fig. 6) positioniert. Mittels dieses Mechanismus neigt der empfindliche Etikettenstift infolge seines dünnen Schaftes zur Fehlausrichtung und bewirkt ein Hindernis beim Etikettieren.

Die Kosten der Herstellung einer derartigen empfindlichen und präzisen Vorrichtung werden höher, wenn eine separate Vorrichtung hergestellt werden muß, die für Etikettenstifte mit einem anderen Abstand geeignet ist. Neben den hohen Kosten muß der Verbraucher ebenfalls in unterschiedliche Modelle der Etikettiereinrichtungen investieren.

Die Erfindung strebt danach, das folgende Problem zu lösen:

Eine schnurlose Nadelschutzkappe bereitzustellen. Normalerweise wird die Nadelschutzkappe 13 (Fig. 7) mit Hilfe einer Schnur 23 (Fig. 7) am Boden der Etikettiereinrichtung 24 (Fig. 7) befestigt. Wenn sie in Gebrauch ist, hängt die Nadelkappe mit der Schnur nach unten, die der Arbeiter während des Etikettierens überwinden muß. Das ärgert den Arbeiter, und es kommt oft vor, daß der Arbeiter die Schnur für eine Erleichterung bei der Benutzung entfernt. Während des Vorganges geht die Nadelkappe verloren und ist nicht verfügbar, um die Nadel zu schützen, wenn sie nicht im Einsatz ist. Das kann eine Verletzung des Arbeiters bewirken, und es kann ebenfalls die Nadel beschädigen, weil sie nicht geschützt ist.

Das vorangehend angeführte Problem wird durch das folgende Merkmal gelöst:
Bereitstellen eines invertierten Halters 17a (Fig. 5) für die Nadelschutzkappe und eines verlängerten Halters für die Nadelschutzkappe 17b (Fig. 5).

Die Erfindung hat folgenden Vorteil:
Durch Bereitstellen des invertierten Halters 17a und des vorstehenden Halters 17b (Fig. 5) wird ein Platz für das sichere Halten der Nadelschutzkappe gesichert. Es vermeidet jede Art des ärgerlichen Überspringens durch den Arbeiter, der anderenfalls eine hängende Schnur vor sich hätte. Die Nadelschutzkappe ist am Gehäuse der Etikettiereinrichtung gesichert, was dem Arbeiter dabei hilft, daß er sie nicht verlegt, was anderenfalls passieren könnte, wenn er die Schnur entfernt, um sich nicht zu ärgern. Das verringert die Verletzungsgefahr des Arbeiters und die Gefahr der Beschädigung der Nadel für den Fall, daß die Nadelschutzkappe verlorengeht.

Die Erfindung wird jetzt anhand eines Ausführungsbeispiels mit Bezugnahme auf die Zeichnungen beschrieben.
- Fig. 1: zeigt eine Seitenansicht eines Grundgehäuses einer Ausführung der Etikettiereinrichtung entsprechend der vorliegenden Erfindung.
- Fig. 2: zeigt eine vergrößerte Darstellung des Sperrelementes.
- Fig. 3: zeigt eine vergrößerte Darstellung des Zuführelementes.
- Fig. 4: zeigt eine vergrößerte Darstellung der Seitenansicht des vorderen Abschnittes der Etikettiereinrichtung, die Einzelheiten des Etikettenstiftes und seiner Einheit zeigt, die den Zuführmechanismus enthält.
- Fig. 5: zeigt eine Darstellung des Sicherns der Nadelschutzkappe, die eine vergrößerte Darstellung davon enthält.
- Fig. 6: (Stand der Technik) zeigt eine Darstellung eines Getriebemechanismus, der bei bekannten Etikettiereinrichtungen zum Einsatz kommt.
- Fig. 7: (Stand der Technik) zeigt eine Ansicht der Schnurbefestigung der Nadelschutzkappe, wie sie bei bekannten Etikettiereinrichtungen zur Anwendung kommt.

Mit Bezugnahme auf Fig. 1 zeigt die erste Ausführung der vorliegenden Erfindung, daß ein Etikettiereinrichtungsgehäuse 1 in der Form einer Pistole gebildet wird, und daß ein Hebel 3 am vorderen Abschnitt eines Griffes 2 davon mittels einer Welle 7 drehbar gehalten und durch eine Feder 9 so gedrückt wird, daß er nach vorn vorsteht. Ein Zwischenhebel 4 wird mittels einer Welle 8 an dem Abschnitt des Griffes drehbar gehalten, der sich hinter dem Hebel 3 befindet, und ein abgestufter Stift 10 wird am Hebel 3 bereitgestellt und kommt mit einem Langloch 11 in Eingriff, das in einem unteren Abschnitt des Zwischenhebels 4 gebildet wird, um den Zwischenhebel 4 funktionell mit dem Hebel 3 zu verbinden.

Ein bewegliches Element 5, das in eine Führungsnut 20 eingepaßt ist, die in der Innenfläche des Etikettiereinrichtungsgehäuses 1 gebildet wird, kommt mit einem Kopfabschnitt 4a des Zwischenhebels 4 in Eingriff, und ein Kolben 5a, der aus einer Metallstange besteht, wird vor dem beweglichen Element 5 bereitgestellt und ist so ausgeführt, daß er sich in das Innere einer hohlen Nadel 12 bewegt, die am vorderen Ende des Etikettiereinrichtungsgehäuses 1 vorgesehen ist. Eine Führungsaussparung 19 (im Querschnitt eine "T"-förmige Nut für das Führen eines Verbindungsstabs c, eines Verbindungsteils Tc, eines Schaftabschnittes Ta und eines Fadenabschnittes Td des Etikettenstiftes), in die eine Etikettenstifteinheit Tu (Fig. 4) vertikal eingesetzt wird, ist im vorderen Abschnitt des Etikettiereinrichtungsgehäuses 1 vorgesehen. Ein Schneidemesser 21 ist lösbar an dem Abschnitt des Etikettiereinrichtungsgehäuses 1 vorgesehen, der sich auf der gegenüberliegenden Seite der Führungsaussparung 19 befindet und unterhalb des Bereiches durch den der Kolben 5a hindurchgeht. Dieses Schneidemesser 21 ist für den Zweck des Schneidens des Verbindungsteils Tc des Etikettenstiftes vorgesehen, wenn ein Etikettenstift Tf, der für ein Ausstoßen positioniert ist, durch den Kolben 5a gedrückt und in die hohle Nadel 12 gezwängt wird, und wird in einer normalen Etikettiereinrichtung verwendet.

Ein Verfahren für das Zuführen des Etikettenstiftes wird jetzt gemäß der vorliegenden Erfindung beschrieben:

Das Verfahren zum Zuführen beruht auf einem Zuführelement (Fig. 3), das aus einem Hauptabschnitt besteht, der aus einem synthetischen Harz geformt ist, einem Zahnelement 6d (Fig. 3), das aus einem Metallteil und einer Feder 6d (Fig. 3) besteht, um das Zahnelement 6d (Fig. 3) zu betätigen, und einem Sperrelement (Fig. 2), das aus einem synthetischen Harz geformt ist.

Das Zuführelement (Fig. 3), besteht aus einem Kopfabschnitt 6a, einem Wellenabschnitt 6f, einem vorderen Hebelabschnitt 6b und einem hinteren Hebelabschnitt 6c. Der Wellenabschnitt 6f, der aus einer Seitenfläche des Kopfabschnittes 6a vorsteht, ist in eine Bohrung eingepaßt, die im Etikettiereinrichtungsgehäuse 1 als Lager bereitgestellt wird.

Wie in Fig. 1 gezeigt wird, ist die Sperre 22 vorgesehen, um den vorderen Hebel 6b für die Aufwärtsbewegung des Zuführelementes zu unterbrechen, und die Sperre 4b ist vorgesehen, um die Abwärtsbewegung des Zuführelementes zu unterbrechen.

Ein Zahnelement 6d (Fig. 3) ist am Kopfabschnitt 6a (Fig. 3) des Zuführelementes befestigt, und eine Spiralfeder 6e (Fig. 3) ist in einem zusammengedrückten Zustand zwischen der Innenfläche des Zahnelementes und der hinteren Fläche der Welle 6f (Fig. 3) vorgesehen, damit das Zahnelement 6d (Fig. 3) nach vorne vorsteht. Das Zahnelement 6d (Fig. 3) bewegt sich nach oben, wenn der Hebel 3 (Fig. 1) gegen den Griff 2 (Fig. 1) des Etikettiereinrichtungsgehäuses 1 (Fig. 1) gepreßt wird. Wenn dieser Hebel am Griff 2 (Fig. 1) freigegeben wird, bewegt sich das Zahnelement 6d (Fig. 3) nach unten, wobei es das Verbindungsteil Tc des Etikettenstiftes (Fig. 4) nach unten zieht. Das Sperrelement 15 (Fig. 2) ist als ein zusammenhängender Körper aus synthetischem Harz geformt. Das hat einen verlängerten Federabschnitt 15b (Fig. 2) am oberen Teil davon. Eine vorstehende Welle 15c (Fig. 2) ist im Fußabschnitt des Federabschnittes vorgesehen, der als Lager in der Bohrung eingepaßt wird, die im Etikettiereinrichtungsgehäuse 1 (Fig. 1) bereitgestellt wird, um das Sperrelement 15 (Fig. 2) drehbar zu tragen. Das Sperrelement 15 (Fig. 2) weist einen Zahn 15a (Fig. 2) im vorderen unteren Abschnitt davon auf. Dieser Zahn wirkt als eine Verriegelungsvorrichtung für das Verbindungsteil Tc (Fig. 4) des Etikettenstiftes. Sobald der Verbindungsabschnitt Tc (Fig. 4) des Etikettenstiftes mit diesem Zahn verriegelt ist, wird der Etikettenstift Tf (Fig. 4), der für einen Ausstoß positioniert ist, fest in der Ausrichtung für einen Ausstoß gesichert.

Um den Etikettenstift T (Fig. 4) und seinen Verbindungsstab C (Fig. 4) freizugeben, zieht ein einfacher Stoß der Zurückzieheinrichtung 16 (Fig. 1) in Richtung der Hinterseite der Etikettiereinrichtung den Zahn 15a (Fig. 2) des Sperrelementes und den Zahn des Zuführelementes 6d (Fig. 3) zurück. Auf diese Weise wird das Verbindungsteil Tc (Fig. 4) des Etikettenstiftes entkuppelt.

Die Nadelschutzkappe wird jetzt beschrieben:

Ein invertierter Halter 17a (Fig. 5) für die Nadelkappe ist wie eine Bohrung im Etikettiereinrichtungsgehäuse 1 (Fig. 1) vorgesehen, und ein vorstehender Halter 17b (Fig. 5) für die Nadelschutzkappe ist wie eine vorstehende Welle am Etikettiereinrichtungsgehäuse 1 (Fig. 1) vorgesehen. Die Nadelschutzkappe 13 (Fig. 5) weist einen vorstehenden Wellenabschnitt 13a (Fig. 5) und einen rohrartigen Durchgang 13b (Fig. 5) auf. Wenn die Etikettiereinrichtung im Einsatz ist, wird die Nadelschutzkappe von der Nadel 12 (Fig. 1) abgezogen und derart positioniert, daß der vorstehende Wellenabschnitt 13a (Fig. 5) der Nadelschutzkappe in den umgekehrten Halter 17a (Fig. 5) für die Nadelschutzkappe gelangt, und daß der vorstehende Halter 17b (Fig. 5) für die Nadelschutzkappe in den rohrförmigen Durchgang 13b (Fig. 5) der Nadelschutzkappe 13 (Fig. 5) gelangt, wodurch die Nadelschutzkappe fest gesichert wird.

Die Etikettiereinrichtung ist so konstruiert, daß sich ein Zuführelement 6, aus dem ein Zahn 6d vorsteht, der mit einem Verbindungsabschnitt C von einem Etikettenstift T in Eingriff kommen kann, und ein Sperrelement 15, aus dem ein Zahn 15a vorsteht, der parallel mit dem Zahn 6d mit dem Verbindungsabschnitt in Eingriff kommen kann, parallel zueinander erstrecken, wobei das Zuführelement 6 einen Kopfabschnitt 6a und einen Hebelabschnitt 6b, 6c aufweist, der sich vom Kopfabschnitt 6a aus erstreckt, wobei das Zuführelement 6 direkt in Übereinstimmung mit der Aufwärts- und Abwärtsbewegung eines beweglichen Elementes 5 gedreht wird, um so den Etikettenstift T in eine vorgegebene Position zu übertragen. Die Nadelschutzkappe kann am hinteren Ende der Etikettiereinrichtung ohne eine Schnuranordnung gesichert werden.

## Patentansprüche

1. Etikettiereinrichtung, die aufweist:
ein bewegliches Element (5) mit einem Kolben (5a) an dessen vorderen Abschnitt,
wobei das bewegliche Element (5) durch einen Zwischenhebel (4) nach vorn bewegt wird;
wobei der Zwischenhebel (4) durch einen Hebel (3) drehbar ist, der derart drehbar gehalten wird, daß er mittels Federkraft nach vorn aus einem Griff (2) vorsteht und in ihn hinein zurückgezogen wird, um so einen Verbindungsstab (Tc) des Etikettenstiftes (T) durch den Kolben (5a) in eine hohle Nadel (12) zu treiben;
wobei der Griff (2) vom Etikettiereinrichtungsgehäuse (1) aus nach unten vorsteht;
ein Zuführelement (6), aus dem ein Zahn (6d) vorsteht, der mit einem Verbindungsabschnitt (Tc) des Etikettenstiftes (T) in Eingriff kommen kann; und
ein Sperrelement (15), von dem ein zweiter Zahn (15a) vorsteht, der parallel zu dem Zahn (6d) mit dem Verbindungsabschnitt (Tc) in Eingriff bringbar ist;
wobei das Zuführelement (6) und das Sperrelement (15) parallel zueinander vorgesehen sind;
wobei das Zuführelement (6) einen Kopfabschnitt (6a) aufweist, wobei sich ein Hebelabschnitt (6b, 6c) aus dem Kopfabschnitt (6a) zu einer gegenüberliegenden Seite des Zahnes (6d) erstreckt, wobei alle zusammen in einem Stück aus synthetischem Harz geformt sind; und
wobei die Hebelabschnitte (6b, 6c) abwechselnd unmittelbar in Übereinstimmung mit der Vorwärts- und Abwärtsbewegung des beweglichen Elementes (5) gestoßen werden, wodurch der bewegliche Abschnitt gedreht wird, um den Etikettenstift in eine vorgegebene Position zu übertragen;
**dadurch gekennzeichnet, daß** ein vorstehender Halter (17b) und ein umgekehrter Halter (17a) an der Rückseite der Etikettiereinrichtung (1) bereitgestellt werden, um eine Nadelschutzkappe (13), die einen vorstehenden Wellenabschnitt (13a) und einen rohrartigen Durchgang (13b) aufweist, derart fest zu sichern, daß der vorstehende Wellenabschnitt (13a) der Nadelschutzkappe in den umgekehrten Halter (17a) für die Nadelschutzkappe gelangt, und der vorstehende Halter (17b) für die Nadelschutzkappe in den rohrförmigen Durchgang (13b) der Nadelschutzkappe (13) gelangt.

2. Etikettiereinrichtung nach Anspruch 1, bei der der Zahn (6d) des Zuführelementes (6) mit dem Kopfabschnitt (6a) überlagert ist, und bei der der Zahn des Zuführelementes (6) mittels einer Feder (6e) derart gedrückt wird, daß er nach vorn vorsteht.

3. Etikettiereinrichtung nach Anspruch 1, bei der der Hebelabschnitt (6b, 6c) des Zuführelementes (6) im wesentlichen parallel zu einer Führungsnut angeordnet ist, in der das bewegliche Element (5) geführt wird, das den Kolben (5a) an seinem vorderen Abschnitt aufweist.

4. Etikettiereinrichtung nach Anspruch 1, bei der das Etikettiereinrichtungsgehäuse (1) außerdem ein zweites Sperrelement für das Begrenzen einer Abwärtsbewegung des Hebelabschnittes und ein drittes Sperrelement für das Begrenzen einer Abwärtsbewegung des Kopfabschnittes aufweist.

5. Etikettiereinrichtung nach Anspruch 1, bei der das Etikettiereinrichtungsgehäuse (1) außerdem einen invertierten Halter (17a) und einen vorstehenden Halter (17b) zum festen Sichern der Nadelschutzkappe (13) aufweist.

## Claims

1. A tag attacher comprising:
a moveable member (5) having a piston (5a) at the front portion thereof;
wherein said movable member (5) is moved forward by an intermediate lever (4);
wherein said intermediate lever (4) is pivotable by a lever (3) supported pivotably so as to project forward from and to retract into a grip (2) by spring force, so as to drive a connecting bar (Tc) of the tag pin (T) by said piston (5a) into a hollow needle (12);
wherein the said grip (2) is extended downward from the tag attacher body (1);
a feed member (6) from which a tooth (6d) engagable with a connecting portion (Tc) of the tag pin (T) projects;
a stopper member (15) from which a second tooth (15a) engagable, in parallel with said tooth (6d), with said connection portion (Tc) projects;
wherein said feed member (6) and stopper member (15) are provided in parallel with each other;
wherein the said feed member (6) comprises a head portion (6a) a lever portion (6b, 6c) extending from said head portion (6a) to an opposite side of said tooth (6d) all together integrally formed from a synthetic resin; and
wherein said lever portions (6b, 6c) are alternatively pushed directly in accordance with forward and downward movements of said moveable member (5), whereby said movable portion is pivoted to transfer said tag pin to a pre-determined position;
**characterized in that** an extended holder (17b) and an inverted holder (17a) are provided at the rear of the tag attacher (1) to firmly secure a needle protective cap (13) having an extended shaft portion (13a) and a tubular passage (13b) such that the extended shaft portion (13a) of the needle protective cap enters the inverted holder (17a) for the needle protective cap and the extended holder (17b) for the needle protective cap enters the tubular passage (13b) of the needle protective cap (13).

2. The tag attacher according to claim 1, wherein the tooth (6d) of said feed member (6) is superposed on said head portion (6a) and wherein the tooth of said feed member (6) is urged by a spring (6e) so as to project forward.

3. The tag attacher according to claim 1, wherein said lever portion (6b, 6c) of said feed member (6) is disposed substantially in parallel with a guide groove along which said moveable member (5) having said piston (5a) at the front portion thereof is guided.

4. The tag attacher according to claim 1, wherein said tag attacher body (1) further comprises a second stopper member for limiting a downward movement of said lever portion and a third stopper member for limiting a downward movement of said head portion.

5. The tag attacher according to claim 1, wherein the tag attacher body (1) further comprises of an inverted holder (17a) and an extended holder (17b) for securing firmly the needle protective cap (13).

## Revendications

1. Appareil d'étiquetage, comportant
un élément mobile (5) comprenant un piston (5a) à sa portion avant,
l'élément mobile (5) étant déplacé vers l'avant par un levier intermédiaire (4),
le levier intermédiaire (4) pouvant être tourné par un levier (3) qui est retenu mobile en rotation de manière à dépasser vers l'avant hors d'une poignée (2) par une force de ressort et à être rétracté dans celle poignée, afin de chasser ainsi une barrette de liaison (Tc) de l'attache à étiquette (T) à travers le piston (5a) dans une aiguille creuse (12),
la poignée (2) dépassant du boîtier (1) de l'appareil d'étiquetage vers le bas,
un élément d'amenée (6) duquel dépasse une dent (6d) qui peut venir en engagement avec une portion de liaison (Tc) de l'attache à étiquette (T), et
un élément d'arrêt (15) duquel dépasse une seconde dent (15a) qui peut venir en engagement avec la portion de liaison (Tc) parallèlement à la dent (6d),
l'élément d'amenée (6) et l'élément d'arrêt (15) étant prévus parallèlement l'un à l'autre,
l'élément d'amenée (6) comprend une partie de tête (6a), un tronçon de levier (6b, 6c) s'étendant depuis la partie de tête (6a) jusqu'à un côté opposé de la dent (6d), tous étant moulés d'un seul tenant en résine synthétique,
et les tronçons de levier (6b, 6c) étant enfoncés en alternance directement en coïncidence avec le mouvement vers l'avant et vers le bas de l'élément mobile (5), suite à quoi le tronçon mobile est tourné pour transférer l'attache à étiquette dans une position prédéterminée,
**caractérisé en ce qu'**un élément de maintien en saillie (17b) et un élément de maintien inversé (17a) sont mis à disposition sur le côté arrière de l'appareil d'étiquetage (1), afin d'immobiliser un capuchon de protection d'aiguille (13) comprenant un tronçon de tige en saillie (13a) et un passage tubulaire (13b), et ceci de façon aussi ferme que le tronçon de tige en saillie (13a) du capuchon de protection d'aiguille parvient dans l'élément de maintien inversé (17a) pour le capuchon de protection d'aiguille, et que l'élément de maintien en saillie (17b) pour le capuchon de protection d'aiguille parvient dans le passage tubulaire (13b) du capuchon de protection d'aiguille (13).

2. Appareil d'étiquetage selon la revendication 1, dans lequel la dent (6d) de l'élément d'amenée (6) est chevauchée par la partie de tête (6a) et dans lequel la dent de l'élément d'amenée (6) est comprimée au moyen d'un ressort (6e) de manière à dépasser vers l'avant.

3. Appareil d'étiquetage selon la revendication 1, dans lequel le tronçon de levier (6b, 6c) de l'élément d'amenée (6) est agencé sensiblement parallèlement à une gorge de guidage dans laquelle est guidé l'élément mobile (5) qui comprend le piston (5a) à sa portion avant.

4. Appareil d'étiquetage selon la revendication 1, dans lequel le boîtier (1) de l'appareil d'étiquetage comprend en outre un second élément d'arrêt pour la limitation d'un mouvement vers le bas du tronçon de levier, et un troisième élément d'arrêt pour la limitation d'un mouvement vers le bas de la partie de tête.

5. Appareil d'étiquetage selon la revendication 1, dans lequel le boîtier (1) de l'appareil d'étiquetage comprend en outre un élément de maintien inversé (17a) et un élément de maintien en saillie (17b) pour l'immobilisation ferme du capuchon de protection d'aiguille (13).
